# EUROPÄISCHE PATENTSCHRIFT

(11) **EP 0 298 960 B1**
(45) Veröffentlichungstag und Bekanntmachung des Hinweises auf die Patenterteilung: **28.03.1990**
(21) Anmeldenummer: 87900053.7
(22) Anmeldetag: 11.12.1986
(51) Int. Cl.: F02D 41/26, F02D 43/04, F02D 41/24

(54) **VERFAHREN UND DIGITALES STEUERGERÄT ZUR BESTIMMUNG UND STEUERUNG VON PULSBREITENMODULIERTEN BETRIEBSGRÖSSEN BEI EINER BRENNKRAFTMASCHINE**
PROCESS AND DIGITAL CONTROL UNIT FOR DETERMINING AND CONTROLLING PULSE-WIDTH MODULATED OPERATING VALUES IN AN INTERNAL COMBUSTION ENGINE
PROCEDE ET UNITE DE REGULATION NUMERIQUE POUR DETERMINER ET REGULER DES PARAMETRES DE FONCTIONNEMENT A MODULATION D'IMPULSION EN DUREE DANS UN MOTEUR A COMBUSTION INTERNE

(30) Priorität: 29.03.1986 DE 3610717
(43) Veröffentlichungstag der Anmeldung: 18.01.1989
(73) Patentinhaber: ROBERT BOSCH GMBH, 70442 Stuttgart (DE)
(72) Erfinder: JAUTELAT, Rüdiger, D-7146 Tamm (DE); JUNDT, Werner, D-7140 Ludwigsburg (DE); MILLER, Norbert, D-7101 Abstatt (DE); WERNER, Peter, D-7135 Wiernsheim 3 (DE)
(86) Internationale Anmeldenummer: DE8600507
(87) Internationale Veröffentlichungsnummer: WO8705967

(56) Entgegenhaltungen:
- FR-A- 2 535 396
- Microprocessors and Microsystems, Band 6, Nr. 7, September 1982, (Whitstable, Kent, GB), S. Katori et al.: "An 8-bit single-chip microcomputer for automotive engine control", Seiten 347-353 siehe das ganze Dokument
- Electronique Industrielle, Nr. 34, Mai 1982,(Paris, FR), P. Levi: "Contrôle en temps réel de moteur automobile par microprocesseur", siehe Seiten 29-32

## Beschreibung

### - Stand der Technik

Die Erfindung geht aus von einem Verfahren nach der Gattung des Hauptanspruchs bzw. einem digitalen Steuergerät nach der Gattung des Anspruchs 7.

Die Verwendung von digitalen Steuergeräten zur Bestimmung, Steuerung und Regelung von pulsbreitenmodulierten Signalen als Betriebsgrößen für eine Brennkraftmaschine ist bekannt ; beispielsweise benutzt die sogenannte aln-Mono-Jetronic der Anmelderin einen Einchip-Prozessor oder Mikrorechner (µC) für die Erzeugung von Ausgabesignalen sowie zur Zeitmessung, wobei die Steuerung über sogenannte interruptfähige Zeitgeber (Timer) erfolgt, die Komponenten des Einchip-Prozessors sein können oder auch zusätzlich auf der Steuergeräteplatine angeordnet werden können.

Zur Klarstellung der Erfindung wird im folgenden der Stand der Technik anhand eines speziellen, für sich gesehen bekannten Ausführungsbeispiels erläutert, wobei die Verwendung eines solchen Einchip-Prozessors, und hier wieder speziell der 8051-Familie zugrundegelegt wird. Ein solcher Einchip-Prozessor stellt dem Anwender zwei 15-Bit-Timer, nämlich Timer T0, Timer T1, die beide interruptfähig sind, zur Verfügung, wobei einer der Timer, nämlich Timer T0, in zwei 8-Bit-Timer aufgespalten werden kann. Allerdings ergibt sich dann als Konsequenz, daß der verbleibende 16-Bit-Timer T1 seine Interruptfähigkeit verliert. Grundsätzlich erfolgt bei solchen digitalen Steuergeräten die Steuerung und die Ausgabe der pulsbreitenmodulierten Signale so, daß über jeweils auftretende Timer-lnterrupts Zählregister abgesteuert werden können, die jeweils mit bestimmten Signalwerten geladen sind, so daß sich durch diese Timer-Steuerung eine Signaldauerausgabe in Realzeit ergibt.

Die Timer-Belegungskonzeption solcher digitaler Steuergeräte ist dann so durchzuführen, daß beispielsweise die folgenden Aufgaben gelöst werden können :
- Ausgabe von zwei pulsbreitenmodulierten Signalen mit einer Quantisierung von 2 µsec (wie beispielsweise Verbrauchssignal, Einspritzsignal Ti), wobei die Ausgabe dieser beiden Signale zeitsynchron zu einem sogenannten TD-Impuls zu erfolgen hat, der als extemes Interrupt-Signal beispielsweise von den Zündsignalen, von Drehzahlsignalen der Brennkraftmaschine oder von einem sich an der Klemme 1 der Brennkraftmaschine ergebenden Signal abgeleitet sein kann ;
- Ausgabe von drei weiteren pulsbreitenmodulierten Signalen mit einer gröberen Quantisierung (z. B. 2 msec) als adaptives Leerlaufsteuerungssignal ALS, als Tankentlüftungssignal bzw. als Zwischenspritzerausgabesignal ;
- Erzeugung eines beliebig wählbaren Zeitrasters und
- Periodendauermessung zwischen den externen Interrupt- oder TD-Impulsen (für die Drehzahlberechnung) und daher als Grundlage für die Berechnung der der Brennkraftmaschine zuzuführenden Kraftstoffmenge, zusammen mit einem Luftmengenmessersignal beispielsweise.

Um diese Signale zu erzeugen, wird bei einer bekannten Timer-Belegung so vorgegangen, einen bekannten 16-Bit-Timer TO in zwei 8-Bit-Timer (Timer 0 low ; Timer 0 high) aufzuspalten, deren jeweilige Verwendung im folgenden anhand der Darstellung der Figuren 1-3 sowohl zur grundsätzlichen Erläuterung eines möglichen, allerdings bekannten Ausführungsbeispiels für eine Timer-Belegungskonzeption bei einem digitalen Steuergerät zum besseren Verständnis insgesamt als auch zur Schaffung der Möglichkeit genau angegeben wird, demgegenüber die Erfindung abgegrenzt und hinreichend verständlich darzustellen.

Der abgespaltene Low-Teil des Timers T0, erzeugt, wie bei a) in Fig. 1 dargestellt, ein 512 µsec-Raster mit einer Quantisierung von 2 (tsec. Von diesem Zeitraster abgeleitet erfolgt einmal die Absteuerung eines zusätzlichen ALS-Zählregisters, wie bei c) dargestellt, zur Ausgabe des bei b) in seinem Zeitverlauf dargestellten ALS-Signals (Signal Adaptive Leerlaufsteuerung) als auch die Absteuerung des zusätzlichen Zählregisters oder Zählers für die Tankentlüftung, wie bei e) dargestellt, mit dem sich ergebenden Tankentlüftungssignal (TE-Signal), wie bei d) in Fig. 1 gezeigt. Sowohl diese Erläuterung als auch die Erfindung beziehen sich speziell auf eine Timer-Belegungskonzeption, und hier wieder speziell auf den erwähnten Einchip-Prozessors der 8051-Familie; es sei aber erwähnt, daß den auszugebenden oder zu bestimmenden pulsbreitenmodulierten Signalen, die hier ermittelt werden, im digitalen Steuergerät Zählerstände entsprechen, die auf andere Weise entstanden, üblicherweise berechnet sind und jeweils an einer geeigneten Speicherstelle abgelegt werden. Solche Berechnungen finden wiederholt statt, so daß sich die Zählerstände ändern, und die vorliegende Timer-Belegungskonzeption ermittelt dann unter Zugrundelegung dieser Zählerstände, die in Fig. 1 bei c) und bei e) dargestellt sind, die pulsbreitenmodulierte Dauer der zu bestimmenden oder auszugebenden Signale. Weist man also dem Low-Teil des Timers 0 die Erzeugung der bisher genannten beiden pulsbreitenmodulierten ALS-Signale und TE-Signale zu, dann verbleibt, wie in Fig. 2 dargestellt ist, für den High-Teil des Timers 0 beispielsweise und unter anderem die Erzeugung des bei einer Kraftstoffeinspritzanlage besonders wichtigen Ti-Impulses, mit welchem das Signal bezeichnet ist, welches der Ansteuerung der Einspritzventile der Brennkraftmaschine dient und dessen Dauer daher für die der Brennkraftmaschine zuzuführende Kraftstoffmenge pro Zeiteinheit maßgebend ist.

Entsprechend Fig. 2 erzeugt bei a) dann der High-Teil des Timers 0 ein gleiches Zeitraster wie der Low-Teil, so daß dann der High-Teil in Verbindung mit einem zusätzlichen Ti-Zählregister, wie bei c) gezeigt, die Ausgabe des Ti-Impulses (u. a.) steuert. Man erkennt, daß das auszugebende Signal in ein Vielfaches von 512 µsec (s. Verlauf des Zählregisterstands, der bei jedem Überlauf des High-Teils des Timers 0 und durch den hierdurch erzeugten Interrupt dekrementiert oder abgesteuert wird) und in den verbleibenden Rest vom Gesamtwert unterteilt ist, mit dessen Komplementwert der High-Teil des Timers T0 jeweils zu Beginn eines externen Timer-Interrupts (Zündimpuls wie bei a) angedeutet als TD-Impuls) vorgeladen wird. Bei jedem Überlauf des High-Teils ergibt sich durch den hierdurch erzeugten Interrupt das des Ti-Zählregisters, bis dessen Inhalt zu Null ist und der Ti-Impuls abgesteuert wird.

Schließlich sei noch auf die Aufgabe des zweiten 16-Bit-Timers T1 eingegangen, der in der Periodendauermessung für die Drehzahlberechnung eingesetzt wird, wie Fig. 3 zeigt. Da durch die Quantisierung von 2 µsec pro Timer-Inkrement bei einem 16-Bit-Timer lediglich eine maximale Zeiterfassung von 131 msec möglich ist, muß ein zusätzliches Zählregister, wie bei b) in Fig. 3 gezeigt, verwendet werden. Die Quantisierung dieses Registers beträgt 2 msec, so daß eine Zeiterfassung durch den Timer T1 von maximal 512 msec erreichbar ist.

Bei dieser Konzeption ergibt sich eine erhebliche Interruptbelastung, da bei sämtlichen, auszugebenden pulsbreitenmodulierten Signalen alle 512 µsec der Zeitrasterinterrupt ausgelöst wird, wobei insbesondere auch die Zeitrasterbegrenzung bei den beiden aufgeteilten, dann lediglich 8-Bit-Timer bei der genannten Quantisierung von 2 µsec nur eine Maximalzeit von 512 µsec zuläßt.

Ferner ist beispielsweise durch die Aufteilung der Tizeit in ein Vielfaches von 512 µsec plus dem Rest der Speicheraufwand im PROM des digitalen Steuergeräts bezüglich der Vorbereitung für die Ausgabesteuerung erheblich. Es ist auch nicht auszuschließen, daß sich wegen der häufigen Interrupts gerade bei den wichtigen Ausgangssignalen für den Ti-Impuls und einem sogenannten Verbrauchssignal' eine Genauigkeitseinbuße ergibt.

Als druckschriftlich belegter Stand der Technik sei auf zwei Veröffentlichungen hingewiesen.

In « Microprocessor und Microsystems Band 6, Nr. 7, September 82, Seiten 347 bis 353 wird " an 8- bit single-chip microcomputer for automotic engine control » beschrieben. Ein auf Seite 351 beginnender Abschnitt behandelt Timer/Counter, schließlich offenbart ein Kapitel « interrupt und vor allem eine Tabelle 3 « interrupt sources » verschiedene Möglichkeiten der Generierung von interrupts. Die dort aufgezeigten Lösungen erfordern neben einem 16-Bit-Timer zwei zusätzliche Compare-Register, was einen nicht unbeachtlichen Aufwand erfordert.

Die FR-A-2 535 396 (DE-A 33 36 990) betrifft eine elektronische Vorrichtung zum Steuern der Einspritzung bei einem Mehrzylinder-Verbrennungsmotor. Dort wird auf Seite 7, Zeile 32 bis Seite 8, Zeile 27 eine Verschachtelung von Impulsausgaben beschrieben für den Fall, daß verschiedene Einspritzimpulse sich einander überlappen. Dies geschieht über die Bestimmung und entsprechende Ausgaben von Restzeiten.

Der Erfindung liegt daher die Aufgabe zugrunde, bei einem solchen digitalen Steuergerät das Verfahren und die Grundstruktur der Timer-Bedienungskonzeption so zu verbessern, daß ohne die Notwendigkeit einer Aufteilung der zur Verfügung stehenden Timer (16-Bit-Timer) mit wesentlich geringerer Interrupt-Belastung dennoch eine höhere Genauigkeit mindestens bei den wichtigen Ausgangssignalen (Verbrauchssignal, Einspritz-Ti-Impuls) erreicht wird.

### Vorteile der Erfindung

Das erfindungsgemäße Verfahren und das erfindungsgemäße digitale Steuergerät lösen diese Aufgabe jeweils mit den kennzeichnenden Merkmalen des Hauptanspruchs bzw. des Anspruchs 7 und haben den Vorteil, daß der Timer, der die Ausgabesteuerung für den Einspritz-Ti-Impuls und das Verbrauchssignal durchführt, überhaupt nur dann einen Interrupt auslöst, wenn das gewünschte Signal abgeschaltet werden soll, daher sowohl das sonst bei jedem Zwischeninterrupt zu dekrementierende Zählregister wegfällt als auch keine Vorabaufteilung beispielsweise der Ti-Zeit in ein Vielfaches des bisherigen 512 µsec-Zeitrasters und einen Restwert erforderlich ist.

Daher ist auch der PROM-Aufwand durch die Erfindung bezüglich der Vorbereitung dieser Ausgabesteuerung, da diese jetzt über einen 16-Bit-Timer erfolgen kann, erheblich geringer.

Vorteilhaft ist bei vorliegender Erfindung ferner, daß im Gegensatz zur Erzeugung eines Zeitrasters mit lediglich einem 8-Bit-Timer bei einer Quantisierung von 2 µsec und einer hierdurch erzielbaren Maximalzeit von 512 µsec nunmehr beliebige Zeitraster bis maximal 131 msec einstellbar sind.

Die erheblich geringere Interrupt-Belastung betrifft dabei nicht nur die Ausgabe des Ti-Impulses sowie des Verbrauchsimpulses, sondern ergibt sich auch bei der Ausgabe der anderen, weiter vorn schon erwähnten Signale wie ALS-Signal oder Signal für Tankentlüftung, da nicht notwendigerweise, wie bei dem aufgeteilten 8-Bit-Timer alle 512 µsec der Zeitraster-interrupt ausgelöst wird, sondern durch ein entsprechendes Laden des hierfür zuständigen 16-Bit-Timers ein gewünschtes Raster vorgegeben werden kann, beispielsweise bei einer 2 µsec-Quantisierung der Zeitraster-Interrupt lediglich alle 2 msec ausgelöst werden kann. In diesem Fall ist der Timer mit einem Wert von 1 000 Inkrementen zu laden.

Schließlich ist vorteilhaft, daß bei den wichtigen Ausgangssignalen wie Verbrauchssignal und Einspritz-Ti-Impuls bei der Quantisierung von 2 µsec des unverändert belassenen 16-Bit-Timers eine höhere Genauigkeit dadurch erreicht wird, daß die Interrupts nur beim Ausschalten der Signale erzeugt werden, wobei dann der jeweils entsprechende Interrupt die höchste Priorität hat.

Durch die in den Unteransprüchen aufgeführten Maßnahmen sind vorteilhafte Weiterbildungen und Verbesserungen der Erfindung möglich.

### Zeichnung

Ausführungsbeispiele der Erfindung sind in der Zeichnung dargestellt und werden in der nachfolgenden Beschreibung näher erläutert. Es zeigen :
die Fig. 1, 2 und 3 eine bekannte Timer-Belegungskonzeption bei einem digitalen Steuergerät (mit Einchip-Prozessor der 8051-Familie), wobei
die Fig. 1 Zeitdiagrammabläufe eines ersten 8-Bit-TimerTeils eines ursprünglich 16-Bit-Timers zeigt mit entsprechender Absteuerung zugeordneter Zählregister zur Ausgabe von pulsbreitenmodulierten Signalen durch die jeweiligen, im Zeitraster des Timers auftretenden Timer-Interrupts und
Fig. 2 Zeitdiagramme des zweiten 8-Bit-Timer-Teils zeigt zur Ausgabe mindestens eines Einspritz-Ti-Impulses mit externer Startsteuerung durch das Auftreten jeweils eines TD-Impulses und ebenfalls Absteuerung zugeordneter Zählregister durch die Timer-Interrupts und
Fig. 3 den Einsatz des zweiten 16-Bit-Timers zur Periodendauermessung darstellt ;
Fig.4 zeigt als Ausführungsbeispiel vorliegender Erfindung das Zeitdiagramm des unverändert belassenen Timers T1 (16-Bit-Timer) der 8051-Chip-Familie zur Erzeugung des Einspritz-Ti-Impulses sowie des Verbrauchsignals (ohne die Notwendigkeit der Zuordnung entsprechender Zählregister oder weiterer Zähler) und
Fig. 5 zeigt das Zeitdiagramm des ebenfalls unverändert, also nicht aufgespaltenen weiteren Timers (16-Bit-Timer), der zur Periodendauerzählung eingesetzt ist und gleichzeitig zur Ausgabe weiterer Signale, nämlich hier des ALS-Signals und des Tankentlüftungssignals.

### Beschreibung der Ausführungsbeispiele

Zunächst wird darauf hingewiesen, daß die nachfolgende Erläuterung die Erfindung anhand der Organisation eines digitalen Steuergeräts darstellt, bei dem zwei 16-Bit-Timer zur Ausgabe von pulsbreitenmodulierten Signalen eine neue Timer-Belegungskonzeption verwirklichen ; es versteht sich aber, daß die Erfindung auf beliebige Realisierungsmöglichkeiten, auch in diskreter Schaltungstechnik anwendbar ist und daher die im folgenden auch anhand von Flußdiagrammen gegebene Erläuterung die Erfindung nicht einschränkt oder auf dieses spezielle Ausführungsbeispiel festlegt.

Der Grundgedanke der Erfindung besteht darin, ohne Aufspaltung der beiden vorhandenen als 16-Bit-Timer ausgebildeten Timer bestimmte pulsbreitenmodulierte Signale, nämlich speziell das Verbrauchs- und das Einspritz-Ti-Signal ohne jeden Timer-Zwischeninterrupt, also durchlaufend zu erzeugen, so daß der erste bei diesem Timer auftretende Interrupt auch das Ausschalten des erzeugten Signals bewirkt, und den anderen, noch verfügbaren Timer so auszulegen, daß bei frei vorgebbarem Raster, was durch das Laden dieses Timers jeweils bei auftretendem Timer-Interrupt erfolgt, sowohl die Periodendauerzählung als auch die Ausgabe der restlichen pulsbreitenmodulierten Signale vorzunehmen.

Entsprechend der Darstellung der Fig. 4 besteht die Aufgabe eines ersten Timers T1' in der Ausgabe eines Verbrauchssignals VS sowie des Einspritz-Ti-Signals, wobei dieser Timer ergänzend noch zur zusätzlichen Zwischenspritzerausgabe Ti^{*} herangezogen werden kann, was in Fig. 4 ebenfalls dargestellt ist.

Hierzu wird so vorgegangen, daß die auszugebenden Signale VS und Ti nach ihrer Größe, also nach der zu erwartenden Signaldauer sortiert werden, was eine Auswahllogik erfordert, die zu dem jeweiligen Sortierungszeitpunkt überprüft, welche dem jeweiligen Signal Ti oder VS zugewiesene Speicherstelle den höheren Wert aufweist. Anschließend wird bei einem auftretenden TD-Interrupt (externer Interrupt), der beispielsweise das Auftreten des Zündsignals, eines Drehzahlsignals oder eines sich an Klemme 1 des Kraftfahrzeugs ergebenden Signals sein kann, der kleinste Signalwert (VS oder Ti) in das Timer-Register geladen wird, und zwar als Komplementwert bei dem hier geschilderten Ablauf ; anschließend wird der Timer gestartet. Es ergibt sich dann zum Zeitpunkt t1 ein erster Timer-Interrupt, und zu diesem Zeitpunkt ist dann auch das hier als kleiner _{'}angenommene Signal VS abgelaufen, wie bei c) in Fig. 4 dargestellt, d. h. das Verbrauchssignal wird ausgeschaltet. Zu diesem Timer-interrupt (Zeitpunkt t1) wird in das Timer-Register die Differenz zum vorher ausgegebenen Signal (ebenfalls als Komplementwert) geladen, mit anderen Worten der verbleibende Restwert des größeren Signals, in diesem Falle Ti zum Verbrauchssignal VS, der die Differenz darstellt, wird ins Timer-Register übernommen, und der zweite auftretende Timer-Interrupt zum Zeitpunkt t2 beendet dann auch den Einspritz-Ti-Impuls. Anschließend erfolgt eine neue Ausgabe dieser beiden Signale Ti oder VS erst wieder beim Auftreten eines neuen externen TD-Interrupts zum Zeitpunkt t3 (vgl. das Diagramm a) der Fig.4), so daß noch, sofern das Zeitintervall hinreichend groß ist, ein Zwischenspritzer abgegeben werden kann - hierauf wird weiter unten noch anhand der Darstellung der Flußdiagramme eingegangen.

Ergeben sich Signalwerte von Ti und VS, die größer als 131 msec sind (16-Bit-Timer bei einer Quantisierung von 2 vsec), dann wird in der Struktur des digitalen Steuergeräts ein sogenanntes FLAG gesetzt, das angibt, daß die Signalwerte von Ti und VS größer sind als ein Timer-Registerüberlauf (Erzeugung jeweils des entsprechenden Timer-Interrupts). In diesem Fall ist die Organisation so getroffen, daß dieses Overflow-FLAG vom Timer zunächst abgearbeitet, d. h. zurückgesetzt werden muß, bevor ein erster Timer-Interrupt zum Abschalten eines der beiden Signale Ti oder VS ergehen darf.

Die Aufgabe des anderen noch vorhandenen Timers TO' besteht dann zunächst in der Erzeugung eines beliebigen Zeitrasters, beispielsweise und wie bei dem dargestellten Ausführungsbeispiel gewählt von 2 msec. Hierzu wird das Timer-Register dieses Timers TO' bei jedem Timer-Interrupt mit einem entsprechenden Wert vorgeladen. Dieser Wert beträgt beispielsweise 1 000 Inkremente bei dem gewünschten 2 msec-Raster und bei einer zugrundeliegenden Quantisierung von 2 ᵢlsec.

Das mit diesem Timer TO' erzeugte und bei a) der Fig. 5 dargestellte 2 msec-Zeitraster dient zunächst mit Hilfe eines zusätzlichen Zählregisters (s. b) in Fig. 5), dessen Quantisierung der Quantisierung des Zeitrasters entspricht, also 2 msec, und des Timer-Registers der für die Drehzahlberechnung notwendigen Periodendauermessung und dient ferner zur Absteuerung der jeweils vorgesehenen Zählregister für das ALS-Signal, das Tankentlüftungssignal und evtl. für die Erzeugung von Zwischenspritzersignalen, sofern die hier gewählte Quantisierung ausreichend ist.

Die Drehzahlberechnung erfolgt dabei unter Zugrundelegung der folgenden Formel :

### wobei Q = Quantisierung ist.

In der Fig. 5 erkennt man bei a), daß der Timer T0' freilaufend ist, d. h. die als Zündimpulssymbole (Blitzzeichen) dargestellten TD-Impulse zu beliebigen Zeiten auftreten können, also nicht mit den Timer-Interrupts von T0' in Beziehung stehen. Bei b) ist das für diese Periodendauermessung erforderliche zusätzliche Zählregister gezeigt ; der Verlauf d) zeigt den ALS-Zähler oder -Zählregister zur Erzeugung des bei c) dargestellten ALS-Signals, während bei f) und e) die entsprechenden Zählregisterverläufe und Signalverläufe für das Tankentlüftungssignal und den Tankentlüftungszähler gezeigt sind.

Die nachfolgend noch dargestellten Flußdiagramme betreffen den Organisationsteil des digitalen Steuergeräts, der die Timer-Belegungskonzeption betrifft, wobei zunächst auf das hier angegebene Flußdiagramm der Externen-Interrupt-Routine kurz eingegangen wird.

### (Siehe Tabelle Seite 6 f.)

Der sich in diesem Flußdiagramm ergebende externe Interrupt dient über die Funktionsblöcke 10, 11, 12 zunächst der Periodendauerberechnung für die Drehzahlbestimmung der Brennkraftmaschine und bewirkt dann am Entscheidungsblock 13 die weiter vom schon erwähnte Vorsortierung der auszugebenden Signale, nämlich die Überprüfung, ob die Verbrauchszeit größer oder gleich der Einspritzzeit ist. Je nach Ergebnis wird der Timer T1' entweder mit dem Komplement der Einspritzzeit oder mit dem Komplement der Verbrauchszeit geladen (Funktionsblöcke 14a, 14b), die beiden Ausgänge werden gesetzt, d. h. das VS-Signal und das Einspritz-Ti-Signal beginnen und der Timer T1' wird gestartet, anschließend wird auf den Eingang des nächsten internen Interrupts (TD-Signal) gewartet, entsprechend den Funktionsblöcken 15, 16 und 17.

Das im nachfolgenden angegebene Flußdiagramm betrifft die sich bei Auftreten eines Interrupts beim Timer TO' ergebende Routine - diese betrifft dann das wiederholte Laden dieses Timers bei jedem Timer TO-Interrupt, um das gewünschte Raster sicherzustellen am Funktionsblock 20 sowie das Inkrementieren des Zählregisters am Funktionsblock 21, was noch zur Periodendauermessung gehört.

Gleichzeitig hiermit wird das Zählregister für das ALS-Signal bei 22 dekrementiert, mit der Entscheidungsüberprüfung bei 23, ob dieses Zählregister auf Null abgesteuert ist, wobei dann im zutreffenden Fall die Drosselklappenmotorsteuerung durch Wegnahme dieses Signals abgeschaltet wird. Gleichzeitig wird bei 24 das Tankentlüftungszählregister dekrementiert und überprüft, ob zu diesem Zeitpunkt ein Einspritzsignal vorliegt. Nur wenn dies nicht der Fall ist, kann eine Subroutine mit Bezug auf eine Zwischenspritzerausgabe im Bereich 25 noch erfolgen, worauf nicht genauer eingegangen zu werden braucht, da die jeweiligen Funktionsblöcke den Ablauf in ihrer Beschriftung angeben, anschließend erfolgt return zum nachfolgenden Timer TO-Interrupt.

### (Siehe Tabelle Seite 7 f.)

Schließlich läßt sich dem Flußdiagramm der Timer T1'-lnterrupt-Routine entnehmen, daß für die Ausgabe des VS- bzw. des Einspritz-Ti-Signals eine Dekrementierung von Zählregistern nicht erforderlich ist - der erste auftretende Timer-T1-Interrupt bedeutet sofort, daß - nach Abarbeiten eines möglichen Overflow-FLAGs über den Entscheidungsblock 30 und die Funktionsblöcke 31 und 32 die jeweils aktive Signalausgabe rückgesetzt wird, also entweder der Funktionsblock 33a oder 33b angesprochen ist und dann entweder, über die Entscheidungsblöcke 34a, 34b dieser Timer T1', wenn die Ausgabe eines zweiten Signals noch aussteht, mit dem Komplement der Verbrauchs-Einspritzzeitdifferenz geladen wird (zum Zeitpunkt t1) oder, wenn es sich um den zweiten Timer Ti-Interrupt gehandelt hat (Zeitpunkt t2) der Timer gestoppt und zurückgegangen wird.

## Patentansprüche

1. Verfahren zur Bestimmung, Steuerung und/oder Regelung von pulsbreitenmodulierten Betriebsgrößensignalen (Kraftstoffeinspritzimpuls Ti, Verbrauchssignal VS, adaptives Leerlaufsteuerungssignal ALS, Tankentlüftungssignal TE, Zwischenspritzerausgabe, Drehzahlperiodendauermessung) bei einer Brennkraftmaschine, wobei einem digitalen Steuergerät mit zwei interruptfähigen Zeitgebern (16-Bit-Timern) mindestens ein extemes Interruptsignal (Zündsignal TD) zugeführt wird und eine Signalausgabe durch Absteuerung von Zählregistem bei auftretenden Timer-Interrupts erfolgt, dadurch gekennzeichnet, daß ein erster, unverändert belassener Timer (16-Bit-Timer T1') bei Auftreten eines externen Interruptsignals (TD-Impuls) mit einem ersten kleinsten der auszugebenden Signalwerte (Verbrauchssignal VS, Einspritz-Ti-Signal) geladen, anschließend gestartet und bei Auftreten des nachfolgenden eigenen Timer-Interrupts das betreffende pulsbreitenmodulierte Ausgangssignal abgeschaltet und gleichzeitig der Timer erneut mit der Differenz zum zweiten auszugebenden Signalwert geladen wird und daß der zweite unverändert belassene Timer (16-Bit-Timer T0') durch Laden seines Timer-Registers mit einem entsprechenden Wert zur Erzeugung eines beliebigen Zeitrasters durchlaufend betrieben wird, wobei dieses Zeitraster zur Absteuerung weiterer Zählregister für ergänzend auszugebende pulsbreitenmodulierte Betriebsgrößensignale (ALS-Signal, Tankentlüftungssignal TE) und gleichzeitig zur Periodendauermessung für die Drehzahlberechnung der Brennkraftmaschine dient.

2. Verfahren nach Anspruch 1, dadurch gekennzeichnet, daß dann, wenn Signalwerte für den ersten Timer auftreten, die dessen maximale Zeitdauer (bei 16-Bit-Timer und einer Quantisierung von 2 gsec größer als 131 msec) bis zu einem ersten Timerinterrupt überschreiten, zunächst ein von diesem Timerinterrupt zu löschendes Flag gesetzt wird, derart, daß erst der übernächste Timerinterrupt dieses Timers zur Abschaltung des jeweils anliegenden Signals mit dem kleinsten Signalwert führt.

3. Verfahren nach Anspruch 1 oder 2, dadurch gekennzeichnet, daß das Timer-Register jeweils mit dem Komplementwert des kleinsten Signalwerts bei Auftreten eines externen TD-Interrupts und beim nachfolgenden eigenen Timer-Interrupt mit dem Komplementwert der Differenz zum vorher ausgegebenen Signal geladen wird.

4. Verfahren nach einem der Ansprüche 1-3, dadurch gekennzeichnet, daß über den ersten Timer (16-Bit-Timer T1') eine Zwischenspritzerausgabe (Ti^{*}) erfolgt.

5. Verfahren nach einem der Ansprüche 1-4, dadurch gekennzeichnet, daß der weitere Timer (16 Bit-Timer TO') mit einer vorgegebenen Anzahl von Inkrementen (1000 Inkremente bei einem Interruptraster von 2 msec und 2 µsec Quantisierung) bei jedem Timer-Interrupt geladen wird und die Periodendauermessung bei beliebigem Eintreffen des externen TD-Interrupts nach der Formel TD-Zeit = (TD_{ENDE} - TD_{ANFANG}) + Stand Zählregister Q erfolgt, mit Q = Quantisierung.

6. Verfahren nach einem der Ansprüche 1-5, dadurch gekennzeichnet, daß jedes auftretende Timerlnterrupt des weiteren Timers (T0') der Absteuerung entsprechender, der Erzeugung eines adaptiven Leerlaufsteuerungssignals (ALS-Signals) bzw. eines Tankentlüftungssignals (TE) dienender Zählregister dient.

7. Digitales Steuergerät zur Bestimmung, Steuerung und/oder Regelung von pulsbreitenmodulierten Betriebsgrößensignalen (Kraftstoffeinspritzimpuls Ti, Verbrauchssignal VS, adaptives Leerlaufsteuerungssignal ALS, Tankentlüftungssignal TE, Zwischenspritzerausgabe, Drehzahlperiodendauermessung) bei einer Brennkraftmaschine zur Durchführung des Verfahrens nach einem der Ansprüche 1 oder 2, mit zwei interruptfähigen Timem (16-Bit-Timer T0', T1'), die durch Absteuerung von Zählregistem bei jeweils auftretenden Timer-Interrupts die Dauer auszugebender Signale bestimmen, dadurch gekennzeichnet, daß ein erster Timer durch das Auftreten eines externen Interrupt-Signals (Zündsignal TD) und Laden seines Timer-Registers gestartet und bei Auftreten des nächstfolgenden timereigenen Interrupts entweder ein Overflow-Flag zurückgesetzt, oder unmittelbar ein beim Start des Timers eingeschaltetes auszugebendes Signal (Verbrauchssignal, Einspritz-Ti-Signai) abgeschaltet wird, unter Verzicht auf Zählregister, wobei beim Auftreten dieses zur Signalabschaltung führenden Timer-Interrupts eine erneute Ladung des Timer-Registers zur Ausgabe eines weiteren pulsdauermodulierten Signals (Einspritz-Ti-Signal oder VS-Signal) mit der Differenz zur vorausgegebenen Signal erfolgt und der zweite vorhandene Timer freilaufend zur Erzeugung eines beliebig vorgebbaren Zeitrasters ausgebildet und zur für die Drehzahlberechnung erforderlichen Periodendauermessung sowie zur Absteuerung von der Erzeugung weiterer pulsbreitenmodulierter Betriebsgrößensignale (ALS-Signal, TE-Signal) dienenden Zählregistern vorgesehen ist.

## Claims

1. Process for determining, controlling and/or adjusting pulse-width modulated operating value signals (fuel injection pulse Ti, consumption signal VS, adaptive idling control signal ALS, tank ventilation signal TE, intermediate injection output, speed period-duration measurement) in an intemal-combustion engine, at least one external interrupt signal (ignition signal TD) being fed to a digital control unit with two interruptable timers (16-bit timers), and a signalling being output by decrementing counter registers when timer interrupts occur, characterized in that a first, unchanged timer (16-bit timer T1') is loaded when an external interrupt signal (TD pulse) occurs with a first signal value, smallest of the signal values to be output (consumption signal VS, injection Ti signal), subsequently started and, when the next own timer interrupt occurs, the relevant pulse-width modulated output signal is switched off and at the same time the timer is again loaded with the difference to the second signal value to be output, and in that the second, unchanged timer (16-bit timer TO') is operated continuously by the loading of its timer register with a corresponding value for generating any time scale, this time scale serving to decrement further counter registers for pulse-width modulated operating value signals (ALS signal, tank ventilation signal TE) to be output additionally, and at the same time for period-duration measurement for the speed calculation of the internal-combustion engine.

2. Process according to Claim 1, characterized in that, when signal values for the first timer occur that exceed its maximum time duration (with 16-bit timer and a quantization of 2 µsec greater than 131 msec) up to a first timer interrupt, first of all a flag to be cleared by this timer interrupt is set in such a manner that it is only the next-but-one timer interrupt of this timer which leads to the respectively applied signal with the smallest signal value being switched off.

3. Process according to Claim 1 or 2, characterized in that the timer register is loaded in each case with the complementary value of the smallest signal value when an external TD interrupt occurs and at the next own timer interrupt with the complementary value of the difference to the previously output signal.

4. Process according to one of Claims 1 to 3, characterized in that an intermediate injection output (Ti^{*}) is carried out via the first timer (16-bit timer T1').

5. Process according to one of Claims 1 to 4, characterized in that the further timer (16-bit timer TO') is loaded with a predetermined number of increments (1000 increments for an interrupt scale of 2 msec and 2 lJ.Sec quantization) at each timer interrupt, and the period-duration measurement is carried out whenever the external TD interrupt arrives according to the formula TD-time = (TD_{END} - TD_{START}) + counter register reading x Q, where Q = quantization.

6. Process according to one of Claims 1 to 5, characterized in that each timer interrupt of the further timer (TO') occurring serves to decrement corresponding counter registers serving to generate an adaptive idling control signal (ALS signal) or a tank ventilation signal (TE).

7. Digital control unit for determining, controlling and/or adjusting pulse-width modulated operating value signals (fuel injection pulse Ti, consumption signal VS, adaptive idling control signal ALS, tank ventilation signal TE, intermediate injection output, speed period-duration measurement) in an internal-combustion engine for carrying out the process according to either of Claims 1 or 2, having two interruptable timers (16-bit timer TO', T1') which determine the duration of signals to be output by decrementing counter registers at timer interrupts occurring in each case, characterized in that a first timer and loading of its timer register is started as a result of the occurrence of an external interrupt signal (ignition signal TD), and when the next own timer interrupt occurs, either an overflow flag is reset or a signal, to be switched on and output when the timer was started (consumption signal, injection Ti signal), is immediately switched off, dispensing with counter registers, a renewed loading of the timer register for output of a further pulse-duration modulated signal (injection Ti signal or VS signal) with the difference to the preceding signal being carried out when the timer interrupt leading to the signal switch-off occurs, and the second timer available is designed to be free-running for generating any specifiable time scale, and is provided for the period-duration measurement required for speed calculation as well as for decrementing counter registers serving to generate further pulse-width modulated operating value signals (ALS signal, TE signal).

## Revendications

1. Procédé pour déterminer, commander et/ou ajuster des signaux de paramètres de fonctionnement à modulation d'impulsion en durée (impulsion d'injection de carburant Ti, signal de consommation VS, signal de commande de ralenti adaptatif - ALS, signal de désaération de réservoir TE, émission intermédiaire d'injecteur, mesure continue de la période de vitesse de rotation) dans un moteur à combustion interne, un signal d'interruption externe (signal d'allumage TD) étant amené à un appareil de commande numérique à deux générateurs de rythme à interruption (générateurs de rythme à 16 bit) et une production de signal s'effectuant par commande de registres de comptage lorsque surviennent des interruptions de générateurs de rythme, caractérisé en ce qu'un premier générateur de rythme (générateur de rythme T1' à 16 bit), qui est maintenu inchangé, est chargé, lorsque survient un signal d'interruption externe (impulsion TD), avec une première valeur de signal qui est la plus faible parmi les signaux émis (signal de consommation VS, signal d'injection Ti), ce premier générateur de rythme étant ensuite mis en service et, lorsque survient l'interruption de générateur de rythme suivante proprement- dite, le signal de sortie à modulation en durée concerné étant alors déconnecté et le générateur de rythme est simultanément à nouveau chargé avec la différence par rapport au deuxième signal à émettre, et en ce que le deuxième générateur de rythme ayant été laissé inchangé (générateur de rythme TO' à 16 bit) est exploité en continu par charge de son registre de générateur de rythme avec une valeur correspondante dans le but de produire une grille de temps quelconque, cette grille de temps servant à commander d'autres registres de comptage destinés à des signaux de paramètres de fonctionnement à modulation d'impulsions en durée à fournir en complément (signal ALS, signal de désaération de réservoir TE) et servant simultanément à la mesure de la durée de la période pour le calcul de la vitesse de rotation du moteur à combustion interne.

2. Procédé selon la revendication 1, caractérisé en ce qu'ensuite, s'il survient, d'ici à une première interruption du générateur de rythme, des valeurs de signaux pour le premier générateur de rythme qui dépassent sa durée maximale (soit 131 msec pour un générateur de rythme de 16 bit et une quantification de 2 psec), on place d'abord un drapeau à éteindre par ces interruptions du générateur de rythme, de façon qu'ensuite, la deuxième interruption de générateur de rythme qui suit pour ce générateur de rythme aboutit à la déconnexion de chaque signal appliqué avec la valeur de signal la plus petite.

3. Procédé selon la revendication 1 ou 2, caractérisé en ce que le registre du générateur de rythme est chaque fois chargé avec la valeur complémentaire de la valeur de signal qui est la plus petite lorsque survient une interruption TD externe et est chargé, lors de l'interruption de générateur de rythme propre qui suit, avec la valeur complémentaire de la différence par rapport au signal délivré précédemment.

4. Procédé selon l'une des revendications 1 à 3, caractérisé en ce qu'une émission intermédiaire d'injecteur (Ti^{*}) s'effectue par l'intermédiaire du premier générateur de rythme (générateur de rythme T1' à 16 bit).

5. Procédé selon l'une des revendications 1 à 4, caractérisé en ce que le générateur de rythme supplémentaire (générateur de rythme TO' à 16 bit) est chargé avec un nombre d'incréments (1000 incréments pour une trame d'interruption de 2 msec et une quantification de 2 µsec) pour chaque interruption du générateur de rythme, et que la mesure de durée de la période s'effectue, pour une production arbitraire d'interruption TD externe, selon la formule : Temps TD = (TD_{FIN} - TDDEBur) + Etat du registre de comptage. Q, avec Q = quantification.

6. Procédé selon l'une des revendications 1 à 5, caractérisé en ce que chaque interruption de générateur de rythme survenant de l'autre générateur de rythme (TO') sert à la commande du registre de comptage correspondant qui sert à la production d'un signal de commande de ralenti adaptatif (signal ALS) et d'un signal de désaération de réservoir (TE).

7. Appareil de régulation numérique pour déterminer, commander et/ou ajuster des signaux de paramètres de fonctionnement à modulation d'impulsion en durée (impulsion d'injection de carburant Ti, signal de consommation VS, signal de commande de ralehti adaptatif ALS, signal de désaération de réservoir TE, émission intermédiaire d'injecteur, mesure continue de la période de vitesse de rotation) dans un moteur à combustion interne et destiné à la mise en oeuvre du procédé selon la revendication 1 ou 2, avec deux générateurs de rythme à interruption (générateurs de rythme à 16 bit) déterminant la durée des signaux à délivrer par commande de registres de comptage lors de la survenue de chaque interruption du générateur de rythme, caractérisé en ce qu'un premier générateur de rythme (générateur de rythme T1' à 16 bit), est mis en service par l'arrivée d'un premier signal d'interruption (signal d'allumage TD), et la charge de son registre de générateur de rythme et que, lorsque survient la deuxième interruption suivante propre au générateur de rythme, soit il repositionne un drapeau de dépassement, soit qu'un signal à délivrer qui est déclenché lorsque le générateur de rythme est mis en service (signal de consommation VS, signal Ti d'injection) est déconnecté, en renonçant au registre de comptage, une nouvelle charge du registre du générateur de rythme s'effectuant lorsque survient cette interruption de générateur de rythme aboutissant à la déconnexion du signal, dans le but de délivrer un autre signal à modulation d'impulsion en durée (signal d'injection Ti ou signal VS), avec la différence par rapport au signal précédemment émis, et que le deuxième générateur de rythme existant est réalisé de façon à fonctionner librement pour produire une grille de temps susceptible d'être prédéterminée au choix, et pour la mesure de la durée de la période qui est nécessaire au calcul de la vitesse de rotation ainsi que pour la commande de la production d'autres registres de comptage servant à des signaux de paramètres de fonctionnement à modulation d'impulsion en durée (signal ALS, signal TE).
